# EUROPÄISCHE PATENTSCHRIFT

(11) **EP 0 014 251 B1**
(45) Veröffentlichungstag und Bekanntmachung des Hinweises auf die Patenterteilung: **01.02.1984**
(21) Anmeldenummer: 79105106.3
(22) Anmeldetag: 12.12.1979
(51) Int. Cl.: G08B 17/00

(54) **Verbindungseinrichtung für Brandmelder**
Coupling device for fire-alarm
Dispositif d'accouplement pour avertisseur d'incendie

(30) Priorität: 23.01.1979 CH 695/79
(43) Veröffentlichungstag der Anmeldung: 20.08.1980
(73) Patentinhaber: CERBERUS AG, CH-8708 Männedorf (CH)
(72) Erfinder: Niederöst, Werner Arnold, CH-8716 Schmerikon (CH)
(74) Vertreter: Tiemann, Ulrich, Dr.-Ing.

## Beschreibung

Die Erfindung betrifft eine Verbindungseinrichtung für einen Brandmelder, der aus einem im zu überwachenden Raum befestigten Sockelteil und einem mittels elektrischer und mechanischer Verbindungsorgane mit diesem verbindbaren Melderteil besteht, wobei mindestens drei Verbindungselemente auf dem Umfang des Sockelteils und Kontaktfedern aufweisende Nuten auf dem Umfang der dem Sockelteil zugewandten Seite des Meldereinsatzes angeordnet sind.

Die bekannten Brandmeider, die als lonisationsmelder, optische Melder oder als wärmeempfindliche Melder od. dgl. konstruiert sind, bestehen in der Regel aus einem an der Decke oder Wand des zu überwachenden Raumes montierten Sockelteil und aus einem Meldereinsatz, der in den Sockelteil eingesetzt wird. Dieser Meldereinsatz ist entweder über feste Klemmen oder mit Hilfe eines Kontaktsystems steckbar mit dem Sockelteil verbunden. Die verschiedenen Ausführungsbeispiele sind in den Fig. 1, 2 und 3 sowie in der CH-PS 355 380 (Steckverbindung nach dem Elektronenröhrenprinzip), in CH-PS 508 251 (als Bajonettverschluß), in der DE-AS 2E39655 (als zentraler Bajonettverschluß) und dem DE-GM 7823178.4 (rotationssymmetrische Steckverbindung) erläutert. Diese bekannten Melder haben den Nachteil, daß das Servicepersonal mit der Wartung und Pflege der Melder, die teilweise an schwer zugänglichen Stellen angebracht sind, sehr große Schwierigkeiten hat. Bei einem Teil der bekannten Melder muß das Servicepersonal auf eine Leiter steigen, um den Melder von der Decke des zu überwachenden Raumes zu holen. Bei anderen bekannten Meldern sind die Meldereinsätze so konstruiert, daß sie mit einem Werkzeug, das an einer langen Stange angebracht ist, sozusagen von der Decke »abgepflückt« werden können. Das Einfügen neuer oder revidierter Meldereinsätze in die Meldersockel erfolgt auf dem gleichen Wege. Als Nachteil ist hier anzumerken, daß die Melder häufig nicht den richtigen mechanischen oder auch elektrischen Verbindungskontakt aufweisen. Dies bedeutet dann im Ernstfall einen funktionsuntüchtigen Melder. Die Qualität und Zuverlässigkeit der mechanischen und elektrischen Verbindungselemente ist bei Brandmeldeanlagen von entscheidender Bedeutung.

Alle bisher bekannten Verbindungssysteme konnten nicht voll befriedigen. Obwohl es gelang, einzelne Nachteile bestehender Konstruktionen zu verbessern, mußte man dafür jedoch wieder andere Nachteile in Kauf nehmen. Insbesondere ergeben sich im Laufe des Einsatzes eines Melders Korrosionsprobleme, die nicht nur den elektrischen Kontakt, sondern auch die mechanischen Verbindungsorgane stark beeinträchtigen bzw. gefährden können.

Die Melder sind häufig unter sehr rauhen Umweltbedingungen im Einsatz, sie sind korrosiven Dämpfen, hoher Luftfeuchtigkeit, Staubablagerung od. dgl. ausgesetzt. Häufige Fehlfunktionen von Meldern ergeben sich durch die mechanische Beschädigung der Kontaktfedern durch das Servicepersonal. Die bekannten Feuermelder versuchen diesem Problem Rechnung zu tragen, indem sie den beweglichen Teil des elektrischen Kontaktsystems (Kontaktfeder) im Sockelteil 4 und den starren Teil des elektrischen Kontaktsystems im Meldereinsatz angeordnet haben. Es gibt auch Brandmelder, bei denen die Anordnung des beweglichen und des starren Teils des elektrischen Kontaktsystems umgekehrt angeordnet sind oder bei denen sowohl im Sockelteil als auch im Meldereinsatz federnde Teile des elektrischen Kontaktsystems verwendet werden. Befindet sich der federnde Teil am Meldereinsatz 3, wie es die Fig. 2 und 3 zeigen, so kann der Brandmelder durch das Servicepersonal visuell gut auf Korrosion untersucht werden. Hierbei besteht jedoch die Gefahr, daß bei der Revision die Kontaktfedern 1 verbogen werden, was zu einer Beeinträchtigung der Melderfunktion führt.

Aus der DE-OS 2 435 827 ist z. B. ein Installationssystem für einen Feuermelder bekannt, bei dem die Verbindung zwischen einem Rauchdetektor und einer an der Decke befestigten Trägerplatte in der Weise erfolgt, daß auf dem Sockelteil Festkontakte und auf dem Meldereinsatz eine entsprechend angeordnete Zahl von Kontaktfedern aufweisende Nuten angebracht sind. Diese Kontaktfedern sind in einer Ebene senkrecht zur Meiderachse angeordnet; sie sind daher der Staubablagerung und der Abscheidung von Kondensat ausgesetzt. Bei abgenommenem Meldereinsatz können die Kontaktfedern und die Festkontakte zwar vom Servicepersonal leicht geprüft werden, sie sind aber wegen ihrer ungeschützten Anordnung der Gefahr der Beschädigung ausgesetzt.

Man hat daher Melder vorgeschlagen, bei denen die Kontaktfedern 1 in den Sockelteil 4 des Melders verlegt sind. Bei dieser in der Fig. 1 gezeigten Lösung besteht jedoch der Nachteil, daß der Sockel einem Service weit weniger gut zugänglich ist als der Meldereinsatz und daß Korrosionserscheinungen am Meldersockel nicht bemerkt werden.

Der Erfindung liegt die Aufgabe zugrunde, die Nachteile der bekannten Melder zu beseitigen, das heißt eine Verbindungseinrichtung der eingangs genannten Art zu schaffen, die es ermöglicht, den Meldereinsatz mit einfachen Mitteln aus dem Sockelteil zu entfernen, wobei die elektrischen Kontakte gegen unbeabsichtigte Berührung durch das Servicepersonal geschützt sind und die elektrischen Kontaktflächen zwischen dem Sockelteil und dem Meldereinsatz parallel zur Achse des gesamten Melders angeordnet sind, um die Gefahr der Verschmutzung der Kontaktflächen durch Ablagerungen zu verringern.

Die Aufgabe wird durch die erfindungsgemäße Verbindungseinrichtung gelöst, die dadurch gekennzeichnet ist, daß die Verbindungselemente und die Nuten so miteinander in Eingriff gelangen, daß eine erste Teildrehung des Meldereinsatzes die mechanische Verbindung herstellt und dabei gewährleistet ist, daß während dieser ersten Teildrehung die elektrische Verbindung unterbunden ist, und daß erst eine anschließende, gleichgerichtete, zweite Teildrehung des Meldereinsatzes die elektrische Verbindung zwischen den parallel zur Melderachse angeordneten Kontaktflächen der Verbindungselemente und der Kontaktfedern herstellt.

Ein Ausführungsbeispiel der Erfindung wird anhand der Zeichnungen näher erläutert. Es zeigt
Fig.4 eine Draufsicht des Sockelteils des erfindungsgemäßen Brandmelders,
Fig.5 in teilweiser Schnittdarstellung den Sockelteil und den Meidereinsatz des erfindungsgemäßen Brandmelders,
Fig. 6 eine Draufsicht des Meldereinsatzes des erfindungsgemäßen Brandmelders.

In der Fig.4 ist die Draufsicht auf den Sockelteil 4 des Brandmelders dargestellt. Auf dem Umfang sind drei Verbindungselemente 2 befestigt. Sie bilden zueinander einen Winkel von 120°. Selbstverständlich können auch vier oder mehr Verbindungselemente 2 auf dem Umfang verteilt sein. Die Verteilung muß nicht gleichmäßig erfolgen wie es in der Fig.4 gezeichnet ist. Jedes Verbindungselement 2 ist bügelförmig ausgebildet. Sein Teil 7, der radial zur Achse des Sockelteils 4 angeordnet ist, trägt die Kontaktfläche 6, an der die im Meldereinsatz 3 angeordnete Kontaktfeder 1 zur Anlage kommt. Dies ist in der Fig. 4 gestrichelt dargestellt und wird später anhand der Fig. noch näher erläutert. Im Boden des Sockelteils 4 sind Befestigungslöcher vorgesehen, welche gestrichelt gezeichnet sind. Diese dienen zur Befestigung des Sockelteils 4 an der Decke oder an der Wand des zu überwachenden Raumes. Wie die Zeichnung zeigt, sind die Verbindungselemente 2 zwischen dem äußeren Rand 13 und dem inneren Rand 14 angeordnet. Beide Ränder sind integriert mit dem Boden des Sockelteils 4. Der innere Rand 14 enthält Ausnehmungen 12, die ein Teil der mechanischen Kodiervorrichtung darstellen. Diese Kodiervorrichtung bezweckt, daß Meldereinsatz 3 und Sockelteil 4 immer in der richtigen Position zum Eingriff gelangen. Dadurch wird eine falsche elektrische Kontaktgabe verhindert, die die elektrischen Einrichtungen nicht nur des Brandmelders, sondern auch der Zentrale beschädigen kann.

Die Fig. 5 zeigt in geschnittener Darstellung den Sockelteil 4, der an der Decke bzw. an der Wand des zu überwachenden Raumes befestigt ist. Die einzelnen Teile tragen die gleichen Bezugsziffern wie im Zusammenhang mit Fig. 4 beschrieben wurde. Ferner zeigt die Fig. 5 in teilweiser Schnittdarstellung den Meldereinsatz 3. Dieser Meldereinsatz 3 enthält in seinem Gehäuse 15 den eigentlichen Melderteil, der jedoch nicht dargestellt ist. Im oberen Teil des Meldereinsatzes 3 befinden sich die Nuten 8, die in der gleichen Anzahl und im gleichen Abstand auf dem Umfang verteilt sind, wie Verbindungselemente 2 im Sockelteil vorhanden sind. Ferner enthält der obere Teil des Meldereinsatzes 3 einen Teil 11 der mechanischen Kodiervorrichtung, die in Zusammenarbeit mit den Ausnehmungen 12 (Fig. 4) die Kodierung ergibt. Die äußere Wand der Nuten 8 hat einen Rand 5, der in Zusammenwirkung mit dem radialen Teil 7 des Verbindungselementes 2 die mechanische Verbindung zwischen Meldereinsatz 3 und Sockelteil 4 ergibt. In der Fig. 5 ist ein Alarmindikator 10 im Meldereinsatz 3 dargestellt. Dieser Alarmindikator 10 leuchtet auf, wenn der Melder angesprochen hat. Der Alarmindikator 10 stellt gemäß der Ausführungsform der Fig. und 6 einen Teil der mechanischen Kodiereinrichtung dar.

Bei einer anderen Ausführungsform ist der innere Rand der Nute 8 so ausgebildet, daß in Arbeitsstellung zwischen Kontaktfeder 1 und innerem Rand der Nute nur ein schmaler Spalt verbleibt, der so ausgebildet ist, daß sich die Kontaktfeder 1 flach an den inneren Rand anlegt, wenn auf die Kontaktfeder 1 von außen eine radial gerichtete Kraft einwirkt, ohne daß in Arbeitsstellung eine Berührung zwischen Kontaktfeder 1 und dem inneren Rand der Nute stattfindet. Hierdurch wird erreicht, daß bei nicht gewolltem Berühren der Kontaktfedern 1 durch irgendwelche Werkzeuge, wie z. B. Schraubenzieher, eine plastische Verformung der elastischen Kontaktfedern 1 vermieden wird.

Die Fig. 6 zeigt die Draufsicht in teilweiser Schnittdarstellung auf die Seite des Meldereinsatzes 3, die dem Sockelteil 4 zugewandt ist und mit diesem in Eingriff gelangt. Die Kontaktfedern 1 sind in den Nuten 8 angeordnet. Die Nuten 8 haben eine Außenwand, die so weit vorgezogen ist, daß nur eine sehr kleine Aussparung 9 die Verbindung nach außen herstellt. Mit 11 ist der Teil der mechanischen Kodiervorrichtung bezeichnet, die bereits im Zusammenhang mit der Fig. 5 näher diskutiert wurde.

## Patentansprüche

1. Verbindungseinrichtung für einen Brandmelder, der aus einem im zu überwachenden Raum befestigten Sockelteil (4) und einem mittels elektrischer und mechanischer Verbindungsorgane mit diesem verbindbaren Melderteil (3) besteht, wobei mindestens drei Verbindungselemente (2) auf dem Umfang des Sockelteils (4) und Kontaktfedern (1) aufweisende Nuten (8) auf dem Umfang der dem Sockelteil zugewandten Seite des Meldereinsatzes (3) angeordnet sind, dadurch gekennzeichnet, daß die Verbindungselemente (2) und die Nuten (8) so miteinander in Eingriff gelangen, daß eine erste Teildrehung des Meldereinsatzes (3) die mechanische Verbindung herstellt und dabei gewährleistet ist, daß während dieser ersten Teildrehung die elektrische Verbindung unterbunden ist, und daß erst eine anschließende, gleichgerichtete, zweite Teildrehung des Meldereinsatzes (3) die elektrische Verbindung zwischen den parallel zur Melderachse angeordneten Kontaktflächen der Verbindungselemente (2) und der Kontaktfedern (1) herstellt.

2. Verbindungseinrichtung nach Anspruch 1, dadurch gekennzeichnet, daß jedes Verbindungselement (2) bügelförmig ausgebildet ist, wobei sein radial zur Achse des Sockelteils (4) angeordnetes Teil (7) nach der ersten Teildrehung des Meldereinsatzes (3) zusammen mit dem Nutenrand (5) die mechanische Verbindung zwischen Meldereinsatz (3) und Sockelteil (4) herstellt, und seine parallel zur Achse des Sockelteils (4) angeordnete Kontaktfläche (6) nach Ausführung der zweiten Teildrehung zusammen mit der Kontaktfeder (1) die elektrische Verbindung zwischen Meldereinsatz (3) und Sockelteil (4) herstellt.

3. Verbindungseinrichtung nach Anspruch 1, dadurch gekennzeichnet, daß jede der auf dem Umfang des Meldereinsatzes (3) angeordneten Nuten (8) eine parallel zur Achse des Meldereinsatzes vorgesehene Aussparung (9) der Nutenwand enthält, die den Durchtritt des Verbindungselementes (2) gestattet, und die Nutenwand so geformt ist, daß die Kontaktfeder (1) gegen Berührung von außen abgedeckt ist.

4. Verbindungseinrichtung nach Anspruch 1, dadurch gekennzeichnet, daß eine mechanische Kodiervorrichtung zur Vermeidung falscher elektrischer Verbindungen vorgesehen ist.

5. Verbindungseinrichtung nach Anspruch 4, dadurch gekennzeichnet, daß die Kodiereinrichtung aus Vorsprüngen (11) und Vertiefungen (12) besteht, die miteinander in Eingriff gelangen.

6. Verbindungseinrichtung nach Anspruch 1, dadurch gekennzeichnet, daß der Meldereinsatz (3) einen Alarmindikator (10) enthält, der vorzugsweise ein Teil der mechanischen Kodiereinrichtung darstellt und insbesondere so auf dem Umfang des Meldereinsatzes (3) angeordnet ist, daß er den Winkel zwischen zwei Aussparungen (9) halbiert.

7. Verbindungseinrichtung nach Anspruch 3, dadurch gekennzeichnet, daß der innere Rand der Nute (8) so ausgebildet ist, daß in Arbeitsstellung ein schmaler Spalt zwischen der Kontaktfeder (1) und dem inneren Rand verbleibt, und daß sich die Kontaktfeder bei Einwirkung einer radialen Kraft flach an den inneren Rand anlegt.

8. Verbindungseinrichtung nach Anspruch 2 und 3, dadurch gekennzeichnet, daß die Außenwand der Nute (8) so weit vorgezogen ist, daß die verbleibende Aussparung (9) nicht größer ist als für den Durchtritt des radial angeordneten Teils (7) gerade erforderlich ist.

## Claims

1. A connection apparatus for a fire alarm containing a socket portion (4) intended to be secured to a room which is to be supervised and a fire alarm insert (3) which can be connected with the socket portion (4) by electrical and mechanical connection elements, said socket portion (4) comprising an arrangement of at least three connection elements (2) throughout the periphery of the socket portion (4); an arrangement of contact springs (1) having grooves (8) arranged at the periphery of a side of the fire alarm insert (3) confronting the socket portion (4); characterized in that said connection elements (2) and said grooves (8) come into engagement with one another such that during a first partial rotation of the fire alarm insert (3) there is established the mechanical connection and such that it is assured that during this first partial rotation the electrical connection is interrupted and that only during a subsequent second partial rotation of the fire alarm insert (3), in the same directional sense, there is established the electrical connection between the contact springs (1) and the contact surfaces (6) of the connection elements (2) which surfaces (6) are arranged parallel to the axis of the fire alarm.

2. Connection apparatus according to claim 1, characterized in that each connection element (2) has a bracketshaped configuration; each said connection element (2) has a portion (7) arranged radially with respect to the lengthwise axis of the socket portion (4) and, following the first partial rotation of the fire alarm insert (3), producing in conjunction with an edge of the related groove the mechanical connection between the fire alarm insert (3) and the socket portion (4); each such connection element (2) has a contact surface (6) arranged essentially parallel to the lengthwise axis of the socket portion (4) which, after accomplishing the second partial rotation forms together with the related contact spring (1) the electrical connection between the fire alarm insert (3) and the socket portion (4).

3. The connection apparatus according to claim 1, characterized in that each groove (8) arranged at the periphery of the fire alarm insert (3) has an opening (9) at a groove wall and which is provided parallel to the lengthwise axis of the fire alarm insert; said opening (9) enables the passage of the related connection element (2); and said groove wall is formed such that the contact spring (1) is covered and protected against contact from the outside.

4. The connection apparatus according to claim 1, characterized in that a mechanical coding means for preventing false electrical connections is provided.

5. The connection apparatus according to claim 4, characterized in that said coding means comprises projection means (11) and recess means (12) engaging with one another.

6. The connection apparatus according to claim 1, characterized in that said fire alarm insert (3) is provided with an alarm indicator means (10), which preferentially forms a part of the mechanical coding means and in particular in such manner is arranged at the periphery of the fire alarm insert (3) that it bisects the angle between two openings (9).

7. The connection apparatus according to claim 3, characterized in that each groove (8) has an inner edge formed such that in a work position there remains a narrow gap between the contact spring (1) and the inner edge; and that said contact spring (1) bears flatly at the inner edge upon application of a radical force.

8. The connection apparatus according to claim 2 and claim 3, characterized in that the outer wall of the groove (8) is forwardly drawn to such an extent that the remaining opening (9) is not larger than needed for the passage of the radially arranged part (9).

## Revendications

1. Dispositif de raccordement pour un avertisseur d'incendie, qui est constitué par une partie formant socle (4) fixé dans l'espace à contrôler, et par une partie formant avertisseur (3) pouvant être reliée à cette partie formant socle au moyen d'organes de liaison électriques et mécaniques, au moins trois organes de liaison (2) étant disposés sur le pourtour de la partie formant socle (4) et des gorges (8) comportant des ressorts de contact (1) étant disposées sur le pourtour de la face de l'insert (3) de l'avertisseur, tournée vers la partie formant socle, caractérisé par le fait que les éléments de liaison (2) et les gorges (8) viennent réciproquement en prise de telle sorte qu'une première rotation partielle de l'insert (3) de l'avertisseur établit la liaison mécanique et garantit que pendant cette première rotation partielle, la liaison électrique est interrompue, et que seule une seconde rotation partielle ultérieure de même sens de l'insert (3) de l'avertisseur établit la liaison électricⁱue entre les surfaces de contact, disposées parallèlement à l'axe de l'avertisseur, des organes de liaison (2) et des ressorts de contact (1).

2. Dispositif de raccordement suivant la revendication 1, caractérisé par le fait que chaque organe de liaison (2) est réalisé en forme d'étrier, la partie (7) disposée radialement par rapport à l'axe de la partie formant socle (4) établissant conjointement avec le bord (5) de la gorge, la liaison mécanique entre l'insert (3) de l'avertisseur et la partie formant socle (4), après la première rotation partielle de l'insert (3) de l'avertisseur, tandis qu'après la seconde rotation partielle, sa surface de contact (6) disposée parallèlement à l'axe de la partie formant socle (4) établit, en coopération avec le ressort de contact (1), la liaison électrique entre l'insert (3) de l'avertisseur et la partie formant socle (4).

3. Dispositif de raccordement suivant la revendication 1, caractérisé par le fait que chacune des gorges (8) disposée sur le pourtour de l'insert (3) de l'avertisseur contient dans sa paroi une découpe (9) prévu parallèlement à l'axe de l'insert de l'avertisseur et qui permet le passage de l'élément de liaison (2) et que la paroi de la gorge est conformée de manière que le ressort de contact (1) est protégé contre tout contact de l'extérieur.

4. Dispositif de raccordement suivant la revendication 1, caractérisé par le fait qu'un dispositif de codage mécanique est prévu pour éviter de fausses liaisons électriques.

5. Dispositif de raccordement suivant la revendication 4, caractérisé par le fait que le dispositif de codage est constitué par des parties saillantes (11) et des renfoncements (12) qui viennent réciproquement en prise.

6. Dispositif de raccordement suivant la revendication 1, caractérisé par le fait que l'insert (3) de l'avertisseur contient un indicateur d'alarme (10) qui constitue de préférence une partie du dispositif de codage mécanique et est disposé notamment sur le pourtour de l'insert (3) de l'avertisseur de telle manière qu'il divise par deux l'angle entre deux découpes (9).

7. Dispositif de raccordement suivant la revendication 3, caractérisé par le fait que le bord intérieur des gorges (8) est agencé de telle sorte que, dans la position de travail, une fente étroite subsiste entre le ressort de contact (1) et la paroi intérieure, et que le ressort de contact s'applique à plat contre la paroi intérieure lors de l'action d'une force radiale.

8. Dispositif de raccordement suivant les revendications 2 et 3, caractérisé par le fait que la paroi extérieure des gorges (8) est agencée suffisamment que pour la découpe (9) subsistante ne soit pas supérieure à ce qui est précisément nécessaire pour le passage de la partie (7) disposée radialement.
